# DEMANDE DE BREVET EUROPEEN

(11) **EP 4 194 647 A1**
(43) Date de publication de la demande: **14.06.2023**
(21) Numéro de dépôt: 22210900.1
(22) Date de dépôt: 01.12.2022
(51) Int. Cl.: E04H 17/14, E04H 17/16

(54) **POTEAU POUR LE MONTAGE D'UN PANNEAU DE CLÔTURE**

(30) Priorité: 07.12.2021 FR 2113076
(71) Demandeur: Forestia, 59130 Lambersart (FR)
(72) Inventeur: LINLEY, Melvyn, 59840 Pérenchies (FR)
(74) Mandataire: Cabinet Beau de Loménie

(57) **Abrégé**

Poteau (10) pour le montage d'un panneau de clôture (100), le poteau comprenant un profilé (20) s'étendant selon une direction longitudinale (Y), ledit profilé étant configuré pour être fixé à un sol (S) de manière à s'étendre transversalement par rapport audit sol, le poteau comportant au moins un dispositif de montage (40) qui est pivotant par rapport au profilé autour d'un axe de pivotement (X) parallèle à la direction longitudinale, le dispositif de montage comprenant une portion de montage (42) munie d'un logement longitudinal (43) pour recevoir un bord latéral du panneau de clôture.

## Description

### Domaine Technique

La présente invention porte sur le domaine des clôtures permettant de délimiter un espace sur un terrain et limiter l'accès à cet espace.

La présente invention concerne plus précisément le domaine des clôtures comprenant un panneau de clôture, par exemple un panneau occultant, configuré pour être monté sur un poteau jouant le rôle de support.

### Technique antérieure

On connait des clôtures dans lesquelles une pluralité de poteaux sont fixés au sol de manière à s'étendre sensiblement verticalement. Un panneau de clôture est alors monté entre chaque paire de poteaux successifs, de manière à s'étendre entre ces deux poteaux. Pour ce faire, lesdits poteaux comprennent généralement au moins un renfoncement configuré pour recevoir un bord latéral du panneau de clôture. La clôture est formée par cette succession de panneaux de clôtures montés entre deux poteaux adjacents.

Un inconvénient de ce montage est que l'inclinaison du panneau de clôture par rapport aux poteaux auxquels il est monté est conditionnée par la position et l'orientation des renfoncements ménagés dans ces poteaux. A l'installation, une fois le poteau fixé au sol, l'inclinaison du panneau de clôture par rapport au poteau ne peut pas être adaptée, notamment en fonction du terrain ou des obstacles qu'il comporte. La forme de la clôture ne peut donc pas être ajustée pour suivre un tracé choisi.

En outre, les deux poteaux successifs destinés à supporter le panneau de clôture sont généralement fixés au sol avant le montage dudit panneau de clôture, ce qui n'offre que peu de liberté à l'installateur lors du montage du panneau de clôture entre lesdits poteaux. Il est notamment nécessaire de positionner très précisément chacun des poteaux lors de leur fixation au sol, afin de pouvoir ensuite monter le panneau de clôture entre les deux poteaux successifs. Un mauvais positionnement ou une mauvaise orientation d'un poteau risque de compromettre le montage du panneau de clôture entre ce poteau et le poteau directement adjacent.

Dans certains cas, il peut même être nécessaire d'extraire du sol un poteau mal orienté puis de le positionner et fixer à nouveau, ce qui entraine une perte de temps et des coûts supplémentaires importants.

### Exposé de l'invention

Un but de la présente invention est de proposer un poteau pour le montage d'un panneau de clôture remédiant aux inconvénients précités.

Pour ce faire, l'invention porte sur un poteau pour le montage d'un panneau de clôture, le poteau comprenant un profilé s'étendant selon une direction longitudinale, ledit profilé étant configuré pour être fixé à un sol de manière à s'étendre transversalement par rapport audit sol,
caractérisé en ce que le poteau comporte en outre au moins un dispositif de montage qui est pivotant par rapport au profilé autour d'un axe de pivotement parallèle à la direction longitudinale, le dispositif de montage comprenant une portion de montage munie d'un logement longitudinal pour recevoir un bord latéral du panneau de clôture.

Le poteau selon l'invention est particulièrement adapté pour supporter un panneau de clôture, et permet la formation de clôtures. Le poteau permet de maintenir un panneau de clôture au-dessus du sol, dans un plan sensiblement vertical.

De manière non-limitative, le profilé peut être en bois, en métal, par exemple en aluminium, ou encore en matériau composite. Ledit profilé s'étend selon un axe longitudinal confondu avec la direction longitudinale. Le profilé est un élément allongé.

Afin de le fixer au sol, ledit profilé est de préférence partiellement enfoncé dans le sol de sorte qu'il comprend une partie d'ancrage s'étendant dans le sol et une partie principale s'étendant hors du sol. Afin de renforcer la fixation du profilé au sol, la partie d'ancrage peut être noyée dans du béton. La hauteur de la partie principale est avantageusement supérieure à la hauteur du panneau de clôture.

Lorsque le profilé est fixé au sol, il s'étend avantageusement verticalement. La direction longitudinale du profilé et l'axe de pivotement du dispositif de montage par rapport au profilé s'étendent alors verticalement.

De manière non-limitative, le dispositif de montage peut être connecté directement ou indirectement au profilé.

Sans sortir du cadre de l'invention, le poteau peut comprendre un ou plusieurs dispositifs de montage. Dans le cas où il ne comprend qu'un seul dispositif de montage, ce dernier s'étend de préférence sur plus de la moitié de la longueur du profilé, encore de préférence sur sensiblement toute la longueur de la partie principale du profilé.

Dans le cas où le poteau comprend plusieurs dispositifs de montage, lesdits dispositifs de montage sont avantageusement répartis selon la longueur du profilé. En d'autres mots, ils s'étendent les uns en dessous des autres, considérés selon la direction longitudinale du profilé.

Le logement longitudinal s'étend parallèlement à la direction longitudinale du profilé.

Pour monter un panneau de clôture au poteau, l'installateur introduit le bord latéral dudit panneau de clôture dans le logement longitudinal du dispositif de montage. De manière non-limitative, le bord latéral du panneau de clôture peut être introduit dans ledit logement depuis une portion d'extrémité supérieure ou inférieure de la portion de montage, le bord latéral du panneau de clôture étant alors coulissé à l'intérieur du logement selon la direction longitudinale.

L'invention permet de monter un panneau de clôture de manière pivotante par rapport au profilé. Un intérêt du poteau selon l'invention est de permettre d'ajuster l'orientation, ou autrement dit de régler l'inclinaison, d'un tel panneau de clôture par rapport audit profilé, même après montage sur ledit poteau, en faisant pivoter le dispositif de montage, et donc la portion de montage, par rapport au profilé. Ceci permet notamment de pouvoir réaliser une clôture ayant une forme choisie. Ceci permet en outre d'adapter l'inclinaison du panneau de clôture en fonction de la topologie du terrain et des obstacles qu'il comporte, même après avoir fixée le profilé au sol.

Il n'est par conséquent pas nécessaire de retirer et fixer à nouveau le poteau au sol pour corriger l'orientation de la portion de montage et d'un panneau de clôture monté audit poteau.

En outre, lorsqu'on souhaite monter un panneau de clôture entre un poteau selon l'invention et un deuxième poteau adjacent fixés au sol, une fois ledit panneau de clôture monté au poteau selon l'invention, ce dernier permet de corriger l'orientation dudit panneau de clôture afin de faciliter son montage audit deuxième poteau adjacent. Les opérations de mise en place de poteaux et panneaux de clôture successifs, et donc de réalisation d'une clôture, sont facilitées et plus rapides.

De préférence, la portion de montage du dispositif de montage présente la forme d'un profil ayant une section en « U ». La section est considérée selon un plan transversal à la direction longitudinale. Compte-tenu de cette section en « U », la portion de montage forme une pince améliorant la coopération entre ladite portion de montage et le bord latéral d'un panneau de clôture. La portion de montage est une portion allongée, selon ladite direction longitudinale. La portion de montage comprend avantageusement une première paroi latérale, une deuxième paroi latérale et une paroi de fond.

Avantageusement, le poteau comprend en outre au moins un dispositif de connexion comportant une première portion d'articulation, le dispositif de connexion étant configuré pour être solidarisé au profilé de sorte que ladite première portion d'articulation s'étend le long dudit profilé, parallèlement à ladite direction longitudinale, le dispositif de montage comprenant une seconde portion d'articulation reliée à ladite portion de montage et configurée pour être montée de manière pivotante par rapport à la première portion d'articulation autour dudit axe de pivotement. On comprend que le dispositif de montage est alors monté indirectement au profilé, par l'intermédiaire du dispositif de connexion. Un intérêt est de ne pas monter le dispositif de montage de manière pivotante directement sur le profilé, ce qui réduit les contraintes d'usinage du profilé et réduit en outre le risque d'usure dudit profilé. Un profilé standard peut être utilisé, l'articulation étant réalisée au niveau du dispositif d'articulation.

De manière non-limitative, le dispositif de connexion et le profilé peuvent former une seule et même pièce. Alternativement, le dispositif de connexion peut être distinct dudit profilé et peut être une pièce rapportée. La seconde portion d'articulation s'étend avantageusement parallèlement à la direction longitudinale.

La première portion d'articulation et la seconde portion d'articulation s'étendent avantageusement selon ledit deuxième axe de pivotement.

De manière avantageuse, les première et seconde portions d'articulations sont configurées de manière à autoriser un débattement angulaire du dispositif de montage par rapport au dispositif de connexion compris entre 75° et 100°. Le débattement angulaire est encore de préférence environ à 80°. On comprend que le dispositif de montage décrit un pivotement d'un angle compris entre 75° et 100° entre ses deux positions angulaires extrêmes. Un tel débattement offre une grande liberté dans l'inclinaison du dispositif de montage, et donc d'un panneau de clôture qui serait monté au dispositif de montage, par rapport au profilé. Un tel panneau de clôture peut ainsi être orienté par rapport au profilé selon une grande plage de positions angulaires, permettant d'adapter son inclinaison d'autant plus librement.

Préférentiellement, la seconde portion d'articulation du dispositif de montage est configurée pour être montée à la première portion d'articulation du dispositif de connexion de manière amovible. Ceci permet de détacher le dispositif de montage de l'ensemble formé par le dispositif de connexion et le profilé, par exemple lorsqu'on ne souhaite plus monter un panneau de clôture sur le poteau. Ceci réduit l'encombrement du poteau une fois installé. En outre, avant installation du poteau, ou après désinstallation, le dispositif de montage et l'ensemble formé par le profilé et le dispositif de connexion peuvent être stockés séparément, réduisant l'encombrement du poteau lors du stockage.

De préférence, l'une desdites première et seconde portions d'articulation comprend une cavité de réception longitudinale et dans lequel l'autre portion d'articulation est configurée pour être montée de manière pivotante à l'intérieur de ladite cavité de réception longitudinale autour de l'axe de pivotement. La première portion d'articulation coopère avec la seconde portion d'articulation de manière à ce qu'elles forment une liaison pivot. Lesdites première et seconde portions d'articulation sont avantageusement coaxiales. Ladite cavité s'étend avantageusement selon ledit axe de pivotement. La coopération de forme entre les première et seconde portions d'articulation permet le pivotement de la seconde portion d'articulation par rapport à la première portion d'articulation autour de l'axe de pivotement.

Avantageusement, l'une des première et seconde portions d'articulation comprend une surface interne dont au moins une portion est de forme complémentaire avec au moins une portion d'une surface externe de l'autre desdites première et seconde portions d'articulation.

De manière non limitative, ladite portion d'articulation comprenant la cavité peut comprendre une ouverture longitudinale.

Avantageusement, la seconde portion d'articulation du dispositif de montage présente la forme d'un tube ouvert, de section en arc de cercle et définissant ladite cavité de réception longitudinale tandis que la première portion d'articulation est de forme cylindrique et de section générale circulaire. Un intérêt est de permettre un pivotement aisé entre les première et seconde portions d'articulation.

Par section générale circulaire on entend une section essentiellement circulaire pouvant toutefois présenter des irrégularités, par exemple un renfoncement ou une saillie. La section de ladite première portion d'articulation est de préférence comprise dans un cercle dont le centre et l'axe de pivotement. L'ouverture formée dans la seconde portion d'articulation est longitudinale.

La section en arc de cercle de la seconde portion d'articulation et la section circulaire de la première portion d'articulation ont avantageusement tous les deux pour centre l'axe de pivotement. Ladite seconde portion d'articulation enserre la première portion d'articulation.

De préférence, la longueur de la seconde portion d'articulation est inférieure ou égale à la longueur de la première portion d'articulation, considérées selon la direction longitudinale du profilé.

De manière avantageuse, la seconde portion d'articulation du dispositif de montage est de forme sensiblement hémicylindrique. En d'autres mots, la seconde portion d'articulation présente la forme d'un demi-cylindre creux et ouvert longitudinalement.

De préférence, la seconde portion d'articulation comprend une première aile et une seconde aile, lesdites ailes enserrant la première portion d'articulation. Lesdites ailes permettent un montage robuste du dispositif de montage au dispositif de connexion, empêchant notamment une déconnexion entre les première et seconde portions d'articulation, tout en autorisant un pivotement aisé des première et seconde portions d'articulation l'une par rapport à l'autre.

Les première et seconde ailes présentent avantageusement une section en arc de cercle, considérée transversalement à l'axe de pivotement, dont le centre est l'axe de pivotement.

Les première et seconde ailes font avantageusement saillies depuis la portion de montage du dispositif de montage. Elles s'étendent avantageusement selon toute la longueur de la portion de montage. Elles s'étendent de préférence de part et d'autre d'un plan passant par l'axe de pivotement et par la portion de montage.

Les première et seconde ailes sont de préférences chacune configurées pour venir en butée sur une surface du dispositif de connexion afin de limiter le débattement angulaire de de la seconde portion d'articulation par rapport à la première portion d'articulation, et donc du dispositif de montage par rapport au dispositif de connexion, dans un premier sens de pivotement et dans un second sens de pivotement opposé au premier sens de pivotement.

Selon un aspect particulièrement avantageux, considérées dans un plan transversal à la seconde portion d'articulation, la longueur de la première aile est supérieure à la longueur de la seconde aile. Un intérêt est d'autoriser un débattement angulaire de la seconde portion d'articulation par rapport à la première portion d'articulation plus important dans l'un des sens de pivotement, considéré par rapport à une position initiale dans laquelle la portion de montage s'étend dans un plan passant par l'axe longitudinal du profilé et par l'axe de pivotement. En d'autres mots, cette configuration permet un pivotement plus important de la seconde portion d'articulation par rapport à la première portion d'articulation d'un premier côté dudit plan passant par l'axe longitudinal du profilé et par l'axe de pivotement. En effet, la première aile étant plus longue, considérée dans le plan transversal à la seconde portion d'articulation, elle est amenée à venir en butée contre une surface du dispositif de connexion après un pivotement dans un premier sens, depuis ladite position initiale, moins important qu'un pivotement dans un second sens conduisant la deuxième aile à venir en butée contre une surface du dispositif de connexion.

De préférence, considérées dans ledit plan transversal à la seconde portion d'articulation, la longueur de la deuxième aile est environ égale à la moitié de la longueur de la première aile.

De préférence, le dispositif de connexion comprend en outre une portion de solidarisation reliée à la première portion d'articulation, la portion de solidarisation étant configurée pour être solidarisée au profilé de manière à solidariser ledit dispositif de connexion au profilé. Un intérêt est de fixer solidement le dispositif de connexion au profilé afin d'éviter qu'ils ne se désolidarisent et ainsi éviter qu'un panneau de clôture monté au poteau ne s'affaisse. En outre, la portion de solidarisation s'adapte au profilé et permet d'y solidariser le dispositif de connexion sans qu'il ne soit nécessaire de modifier ledit profilé. Un profilé standard peut donc être utilisé.

La portion de solidarisation s'étend avantageusement selon la direction longitudinale du profilé. De préférence, la première portion d'articulation forme une seule pièce avec la portion de solidarisation.

Préférentiellement, la portion de solidarisation du dispositif de connexion fait saillie parallèlement à la première portion d'articulation du dispositif de connexion et un renfoncement s'étendant selon la direction longitudinale est ménagé dans le profilé, ladite portion de solidarisation étant engagée dans le renfoncement. Un intérêt est de solidariser d'autant plus solidement le dispositif de connexion au profilé, la portion de solidarisation formant un ancrage du dispositif de connexion au profilé.

Avantageusement, la portion de solidarisation est clippée dans le renfoncement du profilé.

De manière avantageuse, le profilé comprend une première surface interne formant une première paroi latérale du renfoncement, le poteau comprenant en outre un moyen de blocage comprenant :
- au moins une languette faisant saillie depuis la portion de solidarisation du dispositif de connexion, respectivement depuis la première surface interne du profilé ; et
- au moins une rainure ménagée dans ladite première surface interne, respectivement dans ladite portion de solidarisation, la rainure étant configurée pour recevoir ladite languette afin de solidariser le dispositif de connexion au profilé.

Ladite languette est une portion saillante configurée pour s'introduire dans ladite rainure.

On comprend que lorsqu'une languette fait saillie depuis la portion de solidarisation du dispositif de connexion, une rainure est ménagée dans la première surface interne du profilé. Inversement, lorsqu'une languette fait saillie depuis la première surface interne du profilé, une rainure est ménagée dans la portion de solidarisation du dispositif de connexion.

Un intérêt est de sécuriser et renforcer la solidarisation du dispositif de connexion au profilé, afin d'éviter un déplacement de la portion de solidarisation selon une direction transversale à la direction longitudinale du profilé.

De préférence, ladite rainure et ladite languette s'étendent selon la direction longitudinale du profilé.

De manière non-limitative, ladite languette et ladite rainure autorisent un coulissement de la portion de solidarisation par rapport au profilé selon la direction longitudinale du profilé.

De manière avantageuse, le dispositif de connexion comprend une portion de jonction reliant la première portion d'articulation à ladite portion de solidarisation, la portion de jonction comprenant une première surface extérieure formant une première butée limitant le débattement angulaire de ladite seconde portion d'articulation par rapport à la première portion d'articulation dans un premier sens de pivotement, la portion de jonction comprenant en outre une seconde surface extérieure formant une seconde butée limitant le débattement angulaire de ladite seconde portion d'articulation par rapport à la première portion d'articulation dans un second sens de pivotement. Un intérêt est notamment de limiter le pivotement d'un panneau de clôture qui serait monté audit poteau, sans qu'il ne soit nécessaire d'installer un arrêt ou sabot sur le sol. Un autre intérêt est d'éviter que la portion de montage du dispositif de montage ne vienne en contact avec le profilé, afin de réduire les risques d'endommagement de ces éléments.

La portion de jonction forme avantageusement un col pour le dispositif de connexion. Elle s'étend avantageusement selon la direction longitudinale.

De préférence, mais de manière non limitative, selon une première configuration, la première aile est configurée pour venir en butée contre la première surface extérieure de ladite portion de jonction de la seconde portion d'articulation tandis que la seconde aile est configurée pour venir en butée contre la seconde surface extérieure de ladite portion de jonction. De préférence, mais de manière non-limitative, la première aile comprend un premier bord libre configuré pour venir en appui contre ladite première surface extérieure tandis que la seconde aile comprend un second bord libre configuré pour venir en appui contre la seconde surface extérieure.

Avantageusement, la seconde portion d'articulation est montée à la première portion d'articulation de manière amovible et réversible, de sorte qu'elle peut être montée à la première portion d'articulation selon une deuxième configuration dans laquelle, par rapport à la première configuration, elle est pivotée de 180° selon un axe perpendiculaire à la direction longitudinale. Selon cette deuxième configuration, la première aile est configurée pour venir en butée contre la deuxième surface extérieure de ladite portion de jonction de la seconde portion d'articulation tandis que la seconde aile est configurée pour venir en butée contre la première surface extérieure de ladite portion de jonction.

De manière avantageuse, un évidement est ménagé dans la première portion d'articulation du dispositif de connexion, opposé au profilé lorsque ledit dispositif de connexion est solidarisé audit profilé, ledit évidement étant configuré pour recevoir la tête d'une vis de fixation du dispositif de connexion au profilé. Un intérêt est encore de renforcer la fixation du dispositif de connexion au profilé et d'empêcher en outre le coulissement du dispositif de connexion par rapport au profilé selon la direction longitudinale du profilé.

De manière non limitative, ledit évidement peut s'étendre selon la direction longitudinale du profilé. De manière-non limitative, ledit évidement s'étend selon sensiblement toute la longueur de la première portion d'articulation. On comprend que ladite vis fixant le dispositif de connexion au profilé s'étend transversalement audit profilé.

L'invention porte par ailleurs sur une clôture comprenant au moins un poteau tel que décrit précédemment et au moins un panneau de clôture, ledit panneau de clôture étant reçu dans le logement longitudinal de la portion de montage du dispositif de montage de façon à pouvoir régler l'angle d'inclinaison du panneau de clôture par rapport au poteau.

Un bord latéral du panneau de clôture est reçu dans le logement longitudinal de la portion de montage du dispositif de montage.

De manière non-limitative, ledit panneau de clôture peut être formé d'une seule pièce ou être alternativement composé d'une pluralité de lames superposées. Lors de l'installation, lesdites lames peuvent être positionnées successivement dans le logement longitudinal.

Sans sortir du cadre de l'invention, ladite clôture peut comprendre une pluralité de poteaux et une pluralité de panneaux de clôture, chaque panneau étant monté entre deux panneaux de clôture successifs.

### Brève description des dessins

L'invention sera mieux comprise à la lecture de la description qui suit de modes de réalisation de l'invention donnés à titre d'exemples non limitatifs, en référence aux dessins annexés, sur lesquels :
[Fig. 1]La figure **1** est une vue en perspective d'un poteau selon l'invention, le dispositif de montage étant dans une première position ;
[Fig. 2]La figure **2** est une vue de dessus du poteau de la figure 1 ;
[Fig. 3]La figure **3** illustre un dispositif de connexion du poteau de la figure 1 ;
[Fig. 4]La figure **4** illustre un dispositif de montage du poteau de la figure 1 ;
[Fig. 5]La figure **5** illustre le poteau de la figure 1, le dispositif de montage étant dans une deuxième position;
[Fig. 6]La figure **6** illustre le poteau de la figure 5 en vue de dessus ;
[Fig. 7]La figure **7** illustre une clôture selon l'invention comprenant deux poteaux selon la figure 1 ; et
[Fig. 8]La figure **8** illustre une variante du poteau de la figure 1.

### Description des modes de réalisation

L'invention porte sur un poteau pour le montage d'un panneau de clôture, ainsi que sur une clôture comprenant un tel poteau et un tel panneau de clôture.

La figure **1** illustre un poteau **10** selon l'invention pour le montage d'un panneau de clôture **100,** permettant de former une clôture **80.** Pour des raisons de visibilité, seule une partie inférieure du poteau **10** selon l'invention est montrée sur les figures **1** à **8****.** Dans cet exemple non limitatif, le poteau **10** comprend un profilé **20** s'étendant selon une direction longitudinale **Y** qui est ici confondue avec un axe longitudinal **Y** selon lequel s'étend le profilé **20.** Le profilé **20** est configuré pour être fixé à un sol **S** de manière à s'étendre transversalement par rapport audit sol, de préférence sensiblement verticalement. La direction longitudinale **Y** s'étend alors verticalement. Lorsqu'il est fixé au sol, ledit profilé **20** comprend une partie d'ancrage **20b** enfoncée dans le sol et une partie principale **20a** s'étendant hors du sol. Sur la figure **1****,** seule une partie inférieure de la partie principale **20a** est représentée.

Le poteau comprend par ailleurs, un dispositif de connexion **30** et un dispositif de montage **40** qui seront décrits plus en détails par la suite, en référence aux figures **3** et **4****.**

Dans cet exemple non-limitatif, Le premier profilé **20** est un cylindre de section essentiellement carrée. Il comprend un premier renfoncement **21** ménagé dans une première paroi latérale **22,** un deuxième renfoncement **23** ménagé dans une deuxième paroi latérale **24** et un troisième renfoncement **25** ménagé dans une troisième paroi latérale **26.** La première paroi latérale **22** s'étend perpendiculairement aux deuxième et troisième parois latérales **24,26.** Les deuxième et troisième parois latérales **24,26** sont parallèles entre-elles. Lesdits premier, deuxième et troisième renfoncements **21,23,25** s'étendent parallèlement à la direction longitudinale **Y.**

Comme on peut le voir en figure **2****,** le profilé **10** comprend une première surface interne **21a,** formant une première paroi latérale du premier renfoncement **21,** une deuxième surface interne **21b,** formant une deuxième paroi latérale du premier renfoncement, et une troisième surface interne **21c,** formant une paroi de fond du premier renfoncement.

Le poteau **10** comprend en outre un moyen de blocage **12** comprenant une première languette **14** et une seconde languette **16.** Dans cet exemple non-limitatif, la première languette **14** fait saillie depuis la première surface interne **21a** du profilé **20,** à l'intérieur du premier renfoncement **21.** La seconde languette **16** fait saillie depuis la deuxième surface interne **21b** du profilé **20,** à l'intérieur du premier renfoncement **21.**

Les première et seconde languettes **14,16** s'étendent parallèlement à la direction longitudinale **Y** du profilé et selon sensiblement toute la longueur du profilé **10.**

Tel qu'illustré en figure **3****,** le dispositif de connexion **30** présente, dans cet exemple non-limitatif, la forme d'un profil allongé s'étendant selon une première direction **Y₁.** Le dispositif de connexion **30** est creux. Il comprend une portion de solidarisation **32** ayant une section sensiblement trapézoïdale et s'étendant selon la première direction **Y₁.** Ladite portion de solidarisation **32** comprend une première paroi inclinée **32a,** une deuxième paroi inclinée **32b,** ainsi qu'une paroi de fond **32c** reliant lesdites première et deuxième parois inclinées.

Le dispositif de connexion **30** comprend par ailleurs une première portion d'articulation **34** reliée à la portion de solidarisation **32.** La portion de solidarisation **32** et la première portion d'articulation **34** forment une seule et même pièce. La première portion d'articulation **34** présente la forme d'un tube creux. Elle est de forme cylindrique et de section générale circulaire. Elle s'étend selon la première direction longitudinale **Y₁.** La portion de solidarisation **32** fait saillie parallèlement à la première portion d'articulation **34** du dispositif de connexion **30.** Un évidement **38,** opposé à la portion de solidarisation **32,** est ménagé dans la première portion d'articulation **34** du dispositif de connexion **30.** Ledit évidement **38** est longitudinal. Il s'étend parallèlement à la première direction **Y₁** du dispositif de connexion **30.** Cet évidement **38** est configuré pour recevoir la tête d'une vis de fixation (non représentée) du dispositif de connexion au profilé **20.**

Le moyen de blocage **12** comprend par ailleurs une première rainure **31** ménagée dans la portion de solidarisation **32,** et plus précisément dans la première paroi inclinée **32a.** Ladite première rainure **31** s'étend selon la première direction **Y₁,** depuis un bord de ladite première paroi inclinée **32a,** opposé à la paroi de fond **32c.** Le moyen de blocage **12** comprend de plus seconde rainure **33** ménagée dans la portion de solidarisation **32,** et plus précisément dans la deuxième paroi inclinée **32b.** Ladite deuxième rainure **33** s'étend selon la première direction **Y₁,** depuis un bord de ladite deuxième paroi inclinée **32b,** opposé à la paroi de fond **32c.**

Le dispositif de connexion **30** comprend en outre une portion de jonction **36** reliant la première portion d'articulation **34** à ladite portion de solidarisation **32.** La portion de jonction **36** forme un col pour le dispositif de connexion. La portion de jonction **36** comprend une première surface extérieure **36a** ainsi qu'une seconde surface extérieure **36b.**

En se référant de nouveau à la figure **1****,** on constate que la portion de solidarisation **32** du dispositif de connexion **30** est engagée et clippée dans le premier renfoncement du profilé **10.** Ladite portion de solidarisation **32** et ladite première portion d'articulation **34** s'étendent parallèlement à la direction longitudinale **Y** du profilé **10.** La première portion d'articulation s'étend le long du profilé **10.**

La première rainure **31** ménagée dans la portion de solidarisation reçoit la première languette **14** tandis que la seconde rainure **33** reçoit la seconde languette **16** afin de solidariser le dispositif de connexion **30** au profilé **10.**

En se référant à la figure **4****,** on constate que le dispositif de montage **40** s'étend selon une deuxième direction **Y₂.** Le dispositif de montage **40** comprend une portion de montage **42** munie d'un logement longitudinal **43** configuré pour recevoir un bord latéral d'un panneau de clôture **100.** La portion de montage **42** présente la forme d'un profil ayant une section en « U », considérée transversalement à la deuxième direction **Y₂.** Plus précisément, la portion de montage **42** comprend une première paroi latérale **42a,** une deuxième paroi latérale **42b** et une paroi de fond **42c.** Les première et deuxième parois latérales **42a,42b** de la portion de montage **42** sont parallèles entre-elles et s'étendent transversalement à la paroi de fond. La paroi de fond **42c** relie les première et deuxième parois latérales **42a,42b.**

La portion de montage **42** comprend une première nervure **44** s'étendant selon la deuxième direction **Y₂** et faisant saillie depuis la première paroi latérale **42a** de la portion de montage, à l'intérieur du logement longitudinal **43.** La portion de montage **42** comprend en outre une deuxième nervure **46** s'étendant selon la deuxième direction **Y₂** et faisant saillie depuis la deuxième paroi latérale **42b** de la portion de montage **40,** à l'intérieur du logement longitudinal **43.**

Le dispositif de montage **40** comprend de plus une seconde portion d'articulation **48** reliée à ladite portion de montage **42.** La seconde portion d'articulation **48** est configurée pour être montée de manière pivotante par rapport à la première portion d'articulation **34** du dispositif de connexion **30** autour d'un axe de pivotement **X.** Tel qu'on le constate sur la figure **4****,** la seconde portion d'articulation **48** présente la forme d'un tube ouvert longitudinalement, ayant une section en arc de cercle dont le centre est l'axe de pivotement **X.** La seconde portion d'articulation présente une forme hémicylindrique. Ladite seconde portion d'articulation **48** définit une cavité de réception longitudinale **50** s'étendant selon la deuxième direction **Y₂.**

La seconde portion d'articulation **48** comprend par ailleurs une première aile **52** ayant un premier bord libre **53** et une seconde aile **54** ayant un second bord libre **55.** Lesdites première et second ailes **52,54** s'étendent selon la deuxième direction **Y₂.** Elles font saillie depuis la portion de montage **42,** et plus précisément depuis la paroi de fond **42c** de ladite portion de montage. Considérées dans un plan transversal à la seconde portion d'articulation **48** et donc à la deuxième direction **Y₂,** la longueur de la première aile **52** est supérieure à la longueur de la seconde aile **54.** Lesdites ailes ont une section en arc de cercle dont le centre est l'axe de pivotement.

En se référant de nouveau à la figure **1****,** on constate que la seconde portion d'articulation **48** est montée de manière pivotante à la première portion d'articulation **34** autour de l'axe de pivotement **X.** Les première et deuxième directions **Y₁,Y₂** sont confondues avec l'axe de pivotement **X.** Autrement dit, la première portion d'articulation **34** est montée pivotante à l'intérieur de la cavité **50** de la seconde portion d'articulation **48.** Plus précisément, la première portion d'articulation **34** coopère avec la seconde portion d'articulation **48** de manière à ce qu'elles forment une liaison pivot, par coopération de forme. Une surface interne **48a** de la seconde portion d'articulation **48** est de forme complémentaire avec une surface externe **34a** de la première portion d'articulation **34.** En particulier, les première et deuxième ailes **52,54** enserrent la première portion d'articulation **34.** Le dispositif de connexion **40** est donc monté de manière pivotante par rapport au dispositif de connexion **30** selon l'axe de pivotement **X.**

Grâce à l'invention, le dispositif de montage **40** pivote par rapport au profilé **20** autour de l'axe de pivotement **X.** Un intérêt est de pouvoir régler l'inclinaison d'un panneau de clôture monté audit poteau **10** par rapport au profilé **20.**

Sur les figures **1** et **2****,** le dispositif de montage **40** est dans une première position angulaire, correspondant à un pivotement extrême du dispositif de montage dans un premier sens de pivotement. Dans cette première position angulaire, le premier bord libre **53** de la première aile **52** du dispositif de montage **40** est en butée contre la première surface extérieure **36a** de la portion de jonction **36** du dispositif de connexion **30.** Ladite première surface extérieure **36a** forme une première butée limitant le débattement angulaire de la seconde portion d'articulation **48** par rapport à la première portion d'articulation **34** dans ledit premier sens de pivotement.

Partant de la première position des figures **1** et **2****,** le dispositif de montage **40** peut être pivoté par rapport au profilé **20,** selon l'axe de pivotement **X,** dans un second sens de pivotement, afin d'ajuster l'orientation du dispositif de montage par rapport au profilé. Le dispositif de montage peut être pivoté jusqu'en une deuxième position angulaire, illustrée en figures **5** et **6****.** Cette deuxième position angulaire correspond à un pivotement extrême du dispositif de montage dans ledit second sens de pivotement. De manière non-limitative, ledit dispositif de montage peut prendre une infinité de positions angulaires entre lesdites première et deuxième positions angulaires.

Dans cette deuxième position angulaire, le second bord libre **55** de la seconde aile **54** du dispositif de montage **40** est en butée contre la seconde surface extérieure **36b** de la portion de jonction **36** du dispositif de connexion **30.** Ladite seconde surface extérieure **36b** forme une seconde butée limitant le débattement angulaire de la seconde portion d'articulation **48** par rapport à la première portion d'articulation **34** dans ledit second sens de pivotement.

Dans cet exemple non-limitatif, le dispositif de montage **40** présente un débattement angulaire par rapport au dispositif de connexion **30,** et donc par rapport au profilé **20,** compris entre 75° et 100°, de préférence environ égal à 80°. Ce débattement angulaire correspond à l'angle décrit par le dispositif de montage entre sa première position angulaire, illustrée en figure **1****,** et sa deuxième position angulaire, illustrée en figure **5****.**

Dans cet exemple non-limitatif, dans la mesure où la première aile **52** est plus longue que la seconde aile **54,** considérées dans un plan transversal à la seconde portion d'articulation **48,** lorsque le dispositif de montage est dans la première position, ladite portion de montage s'étend sensiblement dans un plan passant par l'axe **Y** du profilé et l'axe de pivotement **X.** Un panneau de clôture monté au poteau s'étend alors également dans ce plan passant par l'axe **Y** du profilé et l'axe de pivotement **X.** Autrement dit, ledit panneau de clôture s'étend alors sensiblement perpendiculairement par rapport à la première paroi latérale **22** du profilé.

Dans la deuxième position du dispositif de montage **40,** ladite portion de montage s'étend transversalement par rapport audit plan passant par l'axe **Y** du profilé et l'axe de pivotement **X.** Le dispositif de montage **40** pivote donc essentiellement d'un premier côté dudit plan passant par l'axe **Y** du profilé et l'axe de pivotement **X.**

La figure **7** illustre une clôture **80** comprenant un premier poteau **10** selon l'invention, un deuxième poteau **10'** selon l'invention et un panneau de clôture monté auxdits premier et deuxième poteaux. On constate qu'un premier bord latéral **100a** du panneau de clôture **100** est engagé dans le logement longitudinal **43** de la portion de montage **42** du premier poteau **10,** tandis qu'un second bord latéral **100b** du panneau de clôture **100** est engagé dans le logement longitudinal de la portion de montage du deuxième poteau **10'.**

La figure **8** illustre une variante du poteau de la figure **1****,** dans laquelle le dispositif de montage a été pivoté d'un angle de 180° selon un axe horizontal, avant d'être connecté au dispositif de connexion. Dans cette configuration, la première aile **52** du dispositif de montage **40** est configurée pour venir en en butée contre la seconde surface extérieure **36b** de la portion de jonction **36** du dispositif de connexion **30** tandis que la seconde aile **54** est configurée pour venir en en butée contre la première surface extérieure **36a** de la portion de jonction **36** du dispositif de connexion **30.** Le dispositif de montage **40** pivote donc essentiellement d'un second côté dudit plan passant par l'axe **Y** du profilé et l'axe de pivotement **X.**

## Revendications

1. Poteau (10) pour le montage d'un panneau de clôture (100), le poteau comprenant un profilé (20) s'étendant selon une direction longitudinale (Y), ledit profilé étant configuré pour être fixé à un sol (S) de manière à s'étendre transversalement par rapport audit sol,
**caractérisé en ce que** le poteau comporte en outre au moins un dispositif de montage (40) qui est pivotant par rapport au profilé autour d'un axe de pivotement (X) parallèle à la direction longitudinale, le dispositif de montage comprenant une portion de montage (42) munie d'un logement longitudinal (43) pour recevoir un bord latéral (100a) du panneau de clôture.

2. Poteau selon la revendication selon la revendication 1, dans lequel la portion de montage (42) du dispositif de montage (40) présente la forme d'un profil ayant une section en « U ».

3. Poteau selon la revendication 1 ou 2, comprenant en outre au moins un dispositif de connexion (30) comportant une première portion d'articulation (34), le dispositif de connexion étant configuré pour être solidarisé au profilé (20) de sorte que ladite première portion d'articulation s'étend le long dudit profilé, parallèlement à ladite direction longitudinale (Y), le dispositif de montage (40) comprenant une seconde portion d'articulation (48) reliée à ladite portion de montage (42) et configurée pour être montée de manière pivotante par rapport à la première portion d'articulation autour dudit axe de pivotement.

4. Poteau selon la revendication 3, dans lequel les première et seconde portions d'articulations (34,48) sont configurées de manière à autoriser un débattement angulaire du dispositif de montage (40) par rapport au dispositif de connexion (30) compris entre 75° et 100°.

5. Poteau selon la revendication 3 ou 4, dans lequel la seconde portion d'articulation (48) du dispositif de montage (40) est configurée pour être montée à la première portion d'articulation (34) du dispositif de connexion (30) de manière amovible.

6. Poteau selon l'une quelconque des revendications 3 à 5, dans lequel l'une desdites première et seconde portions d'articulation (34,48) comprend une cavité de réception longitudinale (50) et dans lequel l'autre portion d'articulation (48,34) est configurée pour être montée de manière pivotante à l'intérieur de ladite cavité de réception longitudinale autour de l'axe de pivotement (X).

7. Poteau selon la revendication 6, dans lequel la seconde portion d'articulation (48) du dispositif de montage (40) présente la forme d'un tube ouvert, de section en arc de cercle et définissant ladite cavité de réception longitudinale (50) tandis que la première portion d'articulation (34) est de forme cylindrique et de section générale circulaire.

8. Poteau selon la revendication 7, dans lequel la seconde portion d'articulation (48) du dispositif de montage (40) est de forme sensiblement hémicylindrique.

9. Poteau selon la revendication 7 ou 8, dans lequel la seconde portion d'articulation (48) comprend une première aile (52) et une seconde aile (54), lesdites ailes enserrant la première portion d'articulation (34).

10. Poteau selon la revendication 9, dans lequel, considérées dans un plan transversal à la seconde portion d'articulation (48), la longueur de la première aile (52) est supérieure à la longueur de la seconde aile (54).

11. Poteau selon l'une quelconque des revendications 3 à 10, dans lequel le dispositif de connexion (30) comprend en outre une portion de solidarisation (32) reliée à la première portion d'articulation (34), la portion de solidarisation étant configurée pour être solidarisée au profilé (20) de manière à solidariser ledit dispositif de connexion au profilé.

12. Poteau selon la revendication 11, dans lequel la portion de solidarisation (32) du dispositif de connexion (30) fait saillie parallèlement à la première portion d'articulation (34) du dispositif de connexion et dans lequel un renfoncement (21) s'étendant selon la direction longitudinale (Y) est ménagé dans le profilé (20), ladite portion de solidarisation étant engagée dans le renfoncement.

13. Poteau selon la revendication 12, dans lequel le profilé (20) comprend une première surface interne (21a) formant une première paroi latérale du renfoncement, le poteau (10) comprenant en outre un moyen de blocage (12) comprenant :
- au moins une languette (14,16) faisant saillie depuis la portion de solidarisation (32) du dispositif de connexion (30), respectivement depuis la première surface interne (21a) du profilé ; et
- au moins une rainure (31,33) ménagée dans ladite première surface interne, respectivement dans ladite portion de solidarisation, la rainure étant configurée pour recevoir ladite languette afin de solidariser le dispositif de connexion au profilé.

14. Poteau selon l'une quelconque des revendications 11 à 13, dans lequel le dispositif de connexion (30) comprend une portion de jonction (36) reliant la première portion d'articulation (34) à ladite portion de solidarisation (32), la portion de jonction comprenant une première surface extérieure (36a) formant une première butée limitant le débattement angulaire de ladite seconde portion d'articulation (48) par rapport à la première portion d'articulation dans un premier sens de pivotement, la portion de jonction comprenant en outre une seconde surface extérieure (36b) formant une seconde butée limitant le débattement angulaire de ladite seconde portion d'articulation par rapport à la première portion d'articulation dans un second sens de pivotement.

15. Poteau selon l'une quelconque des revendications 3 à 14, dans lequel un évidement (38) est ménagé dans la première portion d'articulation du dispositif de connexion (30), opposé au profilé (20) lorsque ledit dispositif de connexion est solidarisé audit profilé, ledit évidement étant configuré pour recevoir la tête d'une vis de fixation du dispositif de connexion au profilé.

16. Clôture (80) comprenant au moins un poteau (10) selon l'une quelconque des revendications 1 à 15 et au moins un panneau de clôture (100), ledit panneau de clôture étant reçu dans le logement longitudinal de la portion de montage (42) du dispositif de montage (40) de façon à pouvoir régler l'angle d'inclinaison du panneau de clôture par rapport au poteau.
